# EUROPÄISCHE PATENTANMELDUNG

(11) **EP 0 114 326 A1**
(43) Veröffentlichungstag der Anmeldung: **01.08.1984**
(21) Anmeldenummer: 83112726.1
(22) Anmeldetag: 17.12.1983
(51) Int. Cl.: E05B 19/26

(54) **Sicherheitsschlüssel**

(30) Priorität: 23.12.1982 DE 8236193 U
(71) Anmelder: WUNDER GMBH, D-2875 Ganderkesee-Holzkamp (DE)
(72) Erfinder: Wunder, geb. Asselmann, Jutta, D-2822 Schwanewede (DE)
(74) Vertreter: Eisenführ, Speiser & Partner

(57) **Zusammenfassung**

Ein insbesondere für Kraftfahrzeuge bestimmter Sicherheitsschlüssel aus Edelmetall besteht vollständig aus einer Gold-Platin-Legierung mit 765 0/000 Massegehalt aus den beiden Metallen und erhält dadurch die zur praktischen Benutzung erforderliche Biege- und Scherfestigkeit.

## Beschreibung

Die Erfindung betrifft einen Sicherheitsschlüssel, insbesondere einen Kraftfahrzeug-Kombinationsschlüssel aus Edelmetall.

Schlüssel aus Gold sind bekannt und auch für Kraftfahrzeuge schon vorgeschlagen worden. Sie bestehen aus einer üblichen Schmucklegierung - etwa Gold 750 = 18 K - und dienen als Zierschlüssel. Für den praktischen Gebrauch als Funktionsschlüssel sind die bekannten Goldschlüssel ihrer Weichheit wegen ungeeignet.

Aufgabe der Erfindung ist es, den besonderen ästhetischen und psychologischen Reiz eines Goldschlüssels für einen voll funktionsfähigen Kombinationsschlüssel, namentlich einen Zünd- und Türschlüssel für Kraftfahrzeuge benutzbar zu machen.

Diese Aufgabe wird erfindungsgemäß dadurch gelöst, daß der Schlüssel vollständig aus einer Gold-Platin-Legierung mit 765 o/oo Massebestandteilen aus den beiden genannten Edelmetallen besteht. Es hat sich nämlich gezeigt, daß überraschenderweise diese als Zahngoldlegierung zur Herstellung von Kronen und Brücken bekannte Gold-Platin-Legierung in der Lage ist, den relativ hohen Biege- und Scherkräften zu widerstehen, die auf einen Schlüssel der vorgenannten Art bei seiner bestimmungsgemäßen Verwendung einwirken. Versuche haben bewiesen, daß ein erfindungsgemäß ausgebildeter Schlüssel selbst nach zehntausend Schließungen noch keine erkennbaren Abnutzungserscheinungen oder gar Verformungen zeigt. Die Vickers-Härte betrug dabei 295.

Ein unter der Bezeichnung "Degulor M Typ 4 Extrahart" im Handel befindliches Material der oben angegebenen Art enthält 70 % Gold, 6,5 % Platin, 13,5 % Silber und 10,0 % unedle Metalle.

Der neue Schlüssel ist vorzugsweise aus einem Griffabschnitt und einem Bartabschnitt zusammengesetzt, wobei die beiden Abschnitte integral - beispielsweise durch Gießen - hergestellt, aber auch durch nachträgliches Löten o. dgl. vereinigt sein können.

Alternativ können der Griffabschnitt und der Bartabschnitt lösbar miteinander verbunden sein. Dies erlaubt einen Austausch des Bartabschnitts für den Fall der Beschädigung, des Schloßaustausches oder des Fahrzeugwechsels im Falle eines Kraftfahrzeugschlüssels, ohne daß der Griffabschnitt - der durch Gravur, eingesetzte Edelsteine o. dgl. zusätzlich bearbeitet worden sein kann - ebenfalls ausgetauscht werden müßte.

Die Zeichnung veranschaulicht die Erfindung an der Draufsicht auf einen Schlüssel.

Der Griffabschnitt 1 und der Bartabschnitt 2 des dargestellten Flachschlüssels (Kraftfahrzeugschlüssel) sind infolge gemeinsamen Gießens aus der Gold-Platin-Legierung integral miteinander verbunden. Der Führungsschlitz 3 und die Einschnitte 4 sind zweckmäßig durch Fräsen bzw. Schleifen hergestellt. Das Loch 5 im Griffabschnitt 1 ist entweder eingegossen oder gebohrt.

Über das dargestellte Beispiel hinaus lassen sich auch Schlüssel anderer Konstruktion erfindungsgemäß ausbilden, beispielsweise solche, die statt der seitlichen Einschnitte flachseitige Einsenkungen für die Zuhaltungen des zugehörigen Schlosses haben, oder bei denen die die Zuhaltungen betätigenden Einrichtungen sich auf einer Platte befinden.

## Patentansprüche

1. Sicherheitschlüssel, insbesondere Kraftfahrzeug-Kombinationsschlüssel aus Edelmetall, dadurch gekennzeichnet, daß der Schlüssel (1, 2) vollständig aus einer Gold-Platin-Legierung mit 765 0/00 Massengehalt aus den beiden Metallen besteht.

2. Schlüssel nach Anspruch 1,
dadurch gekennzeichnet, daß er aus einem Griffabschnitt (1) und einem Bartabschnitt (2) zusammengesetzt ist.

3. Schlüssel nach Anspruch 2,
dadurch gekennzeichnet, daß der Griff (1) und der Bartabschnitt (2) dauerhaft miteinander verbunden sind.

4. Schlüssel nach Anspruch 2,
dadurch gekennzeichnet, daß der Griffabschnitt (1) und der Bartabschnitt (2) lösbar miteinander verbunden sind.
